# EUROPÄISCHE PATENTSCHRIFT

(11) **EP 0 032 569 B1**
(45) Veröffentlichungstag und Bekanntmachung des Hinweises auf die Patenterteilung: **29.05.1985**
(21) Anmeldenummer: 80108047.4
(22) Anmeldetag: 19.12.1980
(51) Int. Cl.: E06B 7/23

(54) **Falzdichtung**
Rabbet sealing
Garniture pour rainure

(30) Priorität: 10.01.1980 DE 3000633
(43) Veröffentlichungstag der Anmeldung: 29.07.1981
(73) Patentinhaber: Robering, Fritz, D-4973 Vlotho-Uffeln (DE)
(72) Erfinder: Robering, Fritz, D-4973 Vlotho-Uffeln (DE)
(74) Vertreter: TER MEER STEINMEISTER & PARTNER GbR

## Beschreibung

Die Erfindung betrifft eine Falzdichtung mit einer flachen Befestigungsleiste und mit spitzwinklig gegeneinander geneigten, von den gegenüberliegenden Rändern der Befestigungsleiste vorspringenden Dichtleisen,

Falzdichtungen dieser Art sind in zahlreichen Ausführungsformen bekannt. Sie werden beispielsweise zum Abdichten von Fenstern oder Türen von Gebäuden gegen Zugluft verwendet. Aufgrund ihrer Elastizität passen sich diese Falzdichtungen in gewissen Grenzen Falzen unterschiedlicher Breite an. Darüber hinaus stehen Falzdichtungen unterschiedlicher Dicke für unterschiedliche Falzbreiten zur Verfügung.

Eine Dichtung der gattungsgemäßen Art ist aus der DE-C-932 384 bekannt. Eine Dichtung aus koextrudiertem Kunststoffmaterial unterschiedlicher Flexibilität ist aus der DE-U-7 512 984 bekannt.

Bei der gattungsgemäßen Falzdichtung können sich Probleme ergeben, wenn die Falzbreite über die Länge des Falzes sehr unterschiedlich ist. Hier muß zumeist in Kauf genommen werden, daß in engen Bereichen des Falzes ein übermäßiger Druck ausgeübt werden muß, der das Schließen des Fensters oder der Tür beeinträchtigen kann, während in den breiteren Bereichen des Falzes die Abdichtung unzureichend sein kann.

Der Erfindung liegt daher die Aufgabe zugrunde, eine Falzdichtung zu schaffen, die in besonderem Maße zur Abdichtung von Falzen unterschiedlicher oder über die Falzlänge wechselnder Breite geeignet ist.

Diese Aufgabe wird erfindungsgemäß bei einer Falzdichtung der eingangs genannten Art dadurch gelöst, daß die Befestigungsleiste und die Dichtleisten aus koextrudiertem Kunststoffmaterial unterschiedlicher Flexibilität bestehen, daß die aus härterem Material bestehende Befestigungsleiste an einem Rad einen rechtwinklig abgewinkelten Flansch aufweist und daß eine der Dichtleisten unter einem Winkel im Bereich von 80 bis 90° in bezug auf die Befestigungsleiste von dem freien Ende des Flansches vorspringt, im Querschnitt Z-förmig ausgebildet ist und entlang einer freien Kante mit dem Flansch in Verbindung steht.

Eine derartige Falzdichtung wird angrenzend an die Ecknut eines Blend- oder Flügelrahmens mit der Befestigungsleiste angebracht, so daß die Dichtleisten gegen zwei senkrecht zueinander stehende Flächen eines Gegenrahmens anliegen, der beim Schließen des Fensters oder der Tür in die Ecknut eintritt. Dadurch wird eine isolierende, zugfreie Zone gebildet, die insbesondere für die Wärmeisolation von wesentlicher Bedeutung ist. Die Falzdichtung wird im übrigen so angebracht, daß die zur Außenseite des Fensters oder der Tür liegende Dichtleiste durch den von außen auftreffenden Winddruck fest gegen die entsprechende Anlagefläche angedrückt wird, so daß sich die Abdichtung zusätzlich verbessert.

Vorzugsweise geht die Z-förmige Dichtleiste mit einem größeren Winkel von der Befestigungsleiste aus als die Dichtleiste am gegenüberliegenden Rand der Befestigungsleiste.

Im folgenden wird ein bevorzugtes Ausführungsbeispiel der Erfindung anhand der beigefügten Zeichnung näher erläutert.
Fig. 1 zeigt einen Querschnitt durch eine Ausführungsform einer erfindungsgemäßen Dichtleiste;
Fig. 2 veranschaulicht die Anbringung dieser Dichtleiste in dem Falz eines Fenster- oder Türrahmens;
Fig. 3 zeigt die Wirkungsweise der Dichtleiste bei geschlossener Tür.

Die in Fig. 1 im Querschnitt gezeigte, insgesamt mit 10 bezeichnete Falzdichtung umfaßt eine Befestigungsleiste 12 aus verhältnismäßig hartem Material, beispielsweise Kunststoff, die beispielsweise mit Hilfe eines doppelseitig wirkenden Klebebandes 14 auf einer geeigneten Fläche des abzudichtenden Falzes befestigt werden kann. Verstärkungsrippen 16 und 18 dienen zur weiteren Versteifung der Befestigungsleiste 12. Am unteren Ende in Fig. 1 weist die Befestigungsleiste 12 einen rechtwinklig nach links abgewinkelten Flansch 20 auf, der als Ansatz für eine im Querschnitt Z-förmige Dichtleiste 22 dient.

Die Dichtleiste 22 besteht entsprechend der Z-Form aus drei spitzwinklig miteinander verbundenen Flanschen 24,26, 28, von denen der untere Flansch 24 unmittelbar in Verlängerung des Flansches 20 der Befestigungsleiste 12 ausgebildet ist. Die Flansche 24 und 28 verlaufen gemäß Fig. 1 nicht waagerecht, sondern bogenförmig nach oben, so daß sich eine zusätzliche Spreizung der Dichtleiste 22 in der unbelasteten Stellung ergibt.

Von der in Fig. 1 oberen Kante der Befestigungsleiste 12 geht eine weitere Dichtleiste 30 aus, die ewa unter einem Winkel von 50" spitzwinklig nach unten, d. h. in Richtung der Z-förmigen Dichtleiste 22 gerichtet ist. Beide Dichtleisten 22, 30 bestehen aus verhältnismäßig weichem, elastischem Material, insbesondere Kunststoff.

Fig.2 veranschaulicht die Anbringung der Falzdichtung 10 in dem Falz des Rahmens 32 einer Tür oder eines Fensters, wobei es sich sowohl um einen Flügelrahmen als auch um einen Blendrahmen handeln kann. Es ist erkennbar, daß die Falzdichtung 10 derart in einer Ecke des rechtwinklig ausgesparten Falzes angeordnet ist, daß die Z-förmige Dichtleiste 22 auf dem Grund des Falzes, also gegenüber dem auftreffenden, gegenüberliegenden, abzudichtenden Gegen-Rahmen 34 liegt, während sich die schräg angestellte Dichtleiste 30 auf der seitlichen Fläche des Falzes befindet. Wenn die Rahmen 32,34 nach Art von Flügelrahmen und Blendrahmen ge schlossen werden, wird die Dichtleiste 22 gemäß Fig. 3 ziehharmonikaförmig durch die Außenfläche des Rahmens 34 zusammengedrückt, während die schräg angestellte Dichtleiste 30 über die Seitenfläche des entsprechenden Falzes des Rahmens 34 gleitet und sich elastisch gegen diese anlegt.

Aus Fig. geht hervor, daß die Z-förmige Dichtleiste 22 bei einem dem Pfeil 36 entsprechenden Winddruck durch diesen Winddruck mit dem Flansch 28 (Fig. 1) gegen den Rahmen 34 angedrückt wird, so daß sich durch den Winddruck die Dichtwirkung noch erhöht. Das gleiche gilt für die Dichtleiste 30. Auf der anderen Seite bilden die Dichtleisten 22, 30 in dem Falz des Rahmens 32 gemeinsam mit dem Rahmen 34 eine zugfreie, isolierende Kammer 38, die eine ausgezeichnete Abdichtung und Isolierung ergibt.

## Patentansprüche

Falzdichtung mit einer flachen Befestigungsleiste (12) und mit spitzwinklig gegeneinander geneigten, von den gegenüberliegenden Rändern der Befestigungsleiste vorspringenden Dichtleisten (22, 30), dadurch gekennzeichnet, daß die Befestigungsleiste und die Dichtleisten aus koextrudiertem Kunststoffmaterial unterschiedlicher Flexibilität bestehen, daß die aus härterem Material bestehende Befestigungsleiste (12) an einem Rand einen rechtwinklig abgewinkelten Flansch (20) aufweist und daß eine der Dichtleisten (22) unter einem Winkel im Bereich von 80 bis 90° in bezug auf die Befestigungsleiste (12) von dem freien Ende des Flansches (20) vorspringt, im Querschnitt Z-förmig ausgebildet ist und entlang einer freien Kante mit dem Flansch (20) in Verbindung steht.

## Claims

Rabbet sealing having a flat fastening strip (12) and sealing strips (22, 30) inclined mutually at an acute angle and projecting from the opposite edges of the fastening strip, characterized in that the fastening strip and the sealing strips consist of co-extruded plastic material of different flexibility, that the fastening strip (12) consisting of harder material exhibits at one edge a flange (20) angled at right angles and that one of the sealing strips (22) projects from the free end of the flange (20) at an angle in the region of 80 to 90" relative to the fastening strip (12), is of Z-shaped cross-section, and is in communication with the flange (20) along a free edge.

## Revendications

Garniture de rainure comprenant une bande plate de fixation (12) et des bandes d'étanchéité (22, 30) inclinées l'une vers l'autre en formant un angle aigu partant saillie des bords opposés de la bande de fixation, caractérisée en ce que la bande de fixation et les bandes d'étanchéité sont constituée de matières plastiques coextru- dées de flexibilité différente, en ce que la bande de fixation (12) qui est réalisée en une matière plus dure comprend sur un bord une aile (20) coudée à angle droit et en ce que l'une des bandes d'étanchéité (22) part de l'extrémité libre de ladite aile (20) en formant un angle compris entre 80 et 90° par rapport à la bande de fixation (12), présente une section transversale en forme de Z, et est en liaison avec l'aile (20) le long d'un bord libre.
